# EUROPÄISCHE PATENTSCHRIFT

(11) **EP 1 580 363 B1**
(45) Veröffentlichungstag und Bekanntmachung des Hinweises auf die Patenterteilung: **28.01.2009**
(21) Anmeldenummer: 04029514.9
(22) Anmeldetag: 14.12.2004
(51) Int. Cl.: E05B 65/10

(54) **Vorrichtung zur Sicherung bzw. Überwachung von Betätigungsstangen an Paniktüren oder dergleichen**
Device for securing or surveillance of emergency exits or similar
Dispositif pour protection ou surveillance des issues de secours ou similaire

(30) Priorität: 22.03.2004 DE 202004004598 U
(43) Veröffentlichungstag der Anmeldung: 28.09.2005
(73) Patentinhaber: Tür und Tor Technik GmbH, 21079 Hamburg (DE)
(72) Erfinder: Zander, Jochen Dipl. Ing., 21224 Rosengarten (DE)
(74) Vertreter: von Eichel-Streiber, Caspar

(56) Entgegenhaltungen:
- DE-U1- 20 105 795
- DE-U1- 20 208 183
- DE-U1- 20 315 136

## Beschreibung

Die Erfindung betrifft eine Vorrichtung zur Sicherung bzw. Überwachung von Öffnungsstangen an Paniktüren oder dergleichen.

Häufig müssen, insbesondere in öffentlichen Gebäuden, Fluchttüren bereitgestellt werden, um im Falle einer Gefahr ein schnelles Verlassen des Gebäudes auf vorgeplanten Fluchtwegen zu ermöglichen. Nach neuer Norm (EN 178 / EN 1125) wird europaweit zwischen sogenannten Notausgangstüren und Paniktüren unterschieden. Die letztgenannten sind solche Türen in Bereichen, in denen ein öffentlicher Publikumsverkehr stattfindet, die daher auch von Personen bedient werden können müssen, die mit den gegebenen Örtlichkeiten nicht vertraut sind. Für diese Türen ist vorgeschrieben, daß ihr Schließmechanismus mit einer horizontal angeordneten Betätigungs- bzw. Druckstange zu betätigen sein muß. Dies soll sicherstellen, daß im Falle einer Panik in einem mit einer solchen Paniktür versehenen Gebäude fliehende Personen durch einfaches Drücken gegen die Druckstange die Paniktür öffnen können. Die Tür öffnet dann auch, wenn Personen von nachströmenden Personen gegen die Druckstange gedrückt bzw. gestoßen werden. Schematisch ist eine solche Paniktür 1 mit der Druckstange 2 in Fig. 1 dargestellt.

Aus Sicherheitsgründen dürfen diese Paniktüren nicht verschlossen werden, denn sie sollen im Notfall gerade leicht zu öffnen sein und für eine Flucht aus dem Gebäude zur Verfügung stehen.

Wie auch bei bestehenden Notausgangstüren mit herkömmlichen Türbeschlägen (Türdrückern) besteht ein Bedarf, diese offenstehenden Türen auf ein unbefugtes Öffnen hin zu überwachen bzw. Menschen von einem Öffnen in anderen Situationen als Notsituationen abzuschrecken. Ein Beispiel für eine Vorrichtung zur Überwachung des Türdrückers bei Notausgangstüren ist in der DE 203 15 136 angegeben.

Vor diesem Hintergrund ist es **Aufgabe** der Erfindung eine Vorrichtung anzugeben, mit der die Betätigungsstange einer Paniktür ähnlich auf ein unbefugtes Öffnen hin überwacht werden kann, wie dies bei Türdrückern von Notausgangtüren bereits bekannt ist.

Zur **Lösung** dieser Aufgabe wird mit der Erfindung eine Vorrichtung mit den Merkmalen des Anspruchs 1 vorgeschlagen.

Idee der Erfindung ist die, daß ein Überwachungshebel so in den Bewegungsbereich der Betätigungsstange einer Paniktür gebracht wird, daß er bei der Betätigung der Stange von dieser bzw. von einem an dieser angeordneten Auslöselement erfaßt und mitgenommen wird. Wird der Überwachungshebel auf diese Weise mitgenommen, wird er von dem ortsfest an der Paniktür angeordneten Gehäuse gelöst, der Sensor nimmt dies wahr und veranlaßt den Signalgeber zur Abgabe eines Signals, welches vorzugsweise ein akustisches Signal ist, jedoch auch alternativ oder zusätzlich ein optisches Signal sein kann. Auch kann das der Signalgeber ein elektrisches Signal an eine Überwachungszentrale geben, in der dann auf einem Monitor oder auf andere Weise eine Betätigung der Betätigungsstange angezeigt wird.

Da es verschiedene Modelle von Betätigungsstangen gibt, muß von Fall zu Fall an der Betätigungsstange ein Auslöseelement angeordnet werden. Dies gilt insbesondere für solche Betätigungsstangen, die über die gesamte Länge in einer Art Gehäuse angeordnet sind. Dort kann der Überwachungshebel die Betätigungsstange nicht hintergreifen, es muß ein Auslöseelement, bspw. in Form einer an der Betätigungsstange angeordneten Platte, angeordnet werden, hinter der der Überwachungshebel liegt und an dieser angreift. Bei Betätigungsstangen, die über eine Hebelkonstruktion mit dem Schließmechanismus der Paniktür verbunden sind und bei denen zwischen dem Türblatt und der Betätigungsstange ein Zwischenraum verbleibt, kann der Überwachungshebel mit seinem freien Ende direkt zwischen den Betätigungshebel und das Türblatt angeordnet werden, weitere Auslöselemente sind nicht erforderlich.

Der Sensor ist in vorzugsweise ein Reedkontakt. Dann ist an dem Überwachungshebel an dem Ende, mit dem er an dem Gehäuse an- und dem Reedkontakt gegenüber liegt, ein Magnet angeordnet, bzw. der Hebel ist in diesem Bereich magnetisch.

Ist ein Alarm einmal ausgelöst, so kann dieser zweckmäßigerweise nur mit einem an dem Gehäuse angeordneten Schlüsselschalter beendet werden. Dies stellt sicher, daß nur eingewiesenes und zuständiges Fachpersonal den Alarm aufheben kann.

Eine einfache Art der lösbaren Befestigung des Überwachungshebels an dem Gehäuse ist in Anspruch 5 angegeben. Wird die Betätigungsstange bedient und der Hebel somit verschoben, brechen die Bruchstifte, und der Hebel löst sich von dem Gehäuse, ein Alarm wird ausgelöst. Um die Vorrichtung bei einmal ausgelöstem Alarm wieder betriebsfertig zu machen, müssen lediglich die Bruchstifte bzw., wenn diese an der Kappe fest angeordnet sind, die Kappe ersetzt werden. Diese Teile sind kostengünstig, so daß ein Wiederherstellen der Vorrichtung preiswert möglich ist.

Eine Fangleine, wie in Anspruch 6 beschrieben, sichert den Überwachungshebel an dem Gehäuse und verhindert, daß bei ausgelöstem Alarm dieser abhanden kommt und dann ersetzt werden muß.

Die in Anspruch 7 angegebene Konstruktion des Hebels ermöglicht es, den zwischen dem Türblatt und dem Betätigungshebel bzw. dem Auslöseelement vorhandenen Abstand individuell einstellbar zu überbrücken. So kann mit einem aus zwei Hebelteilen bestehenden Standard-Überwachungshebel eine große Vielzahl von Paniktüren bestückt werden. Die beiden mit den Rastelementen versehenen Schenkel werden mit der Überlappungstiefe miteinander verbunden, die zur Überbrückung des Abstandes zwischen Türblatt und Betätigungshebel und somit zur Einstellung der korrekten Position des freien Endes des Überwachungshebels erforderlich ist.

Eine Batterieversorgung der Vorrichtung wie in Anspruch 8 angegeben, macht diese autark. Um einen unbemerkten Ausfall der Vorrichtung zu vermeiden, ist der Signalgeber wie in dem Anspruch angegeben eingerichtet.

Nachfolgend wird die Erfindung in anhand der beigefügten Figuren geschilderten Ausführungsbeispielen näher erläutert.

Aus dieser Beschreibung lassen sich weitere Vorteile und Merkmale der Erfindung erkennen. In der Figur zeigt:
- Fig. 1: schematisch eine Paniktür mit Betätigungsstange in einer Ansicht von vorn und von der Seite,
- Fig. 2: schematisch in dreidimensionaler Darstellung eine an einer Paniktür angeordnete Vorrichtung gemäß der Erfindung in einer ersten Ausführungsform,
- Fig. 3: schematisch den zweiteiligen Überwachungshebel der in Fig. 1 gezeigten Vorrichtung in Explosionsdarstellung,
- Fig. 4: schematisch eine zweite Ausführungsform einer erfindungsgemäßen Vorrichtung an einer über die gesamte Länge in einem Gehäuse befindlichen Betätigungsstange in teilweiser Explosionsdarstellung,
- Fig. 5: die Verhältnisse in der Vorrichtung nach Fig. 4 zu Beginn der Betätigung der Betätigungsstange und
- Fig. 6: das Auslösen der Vorrichtung nach Fig. 4 bei weiter fortschreitender Betätigung der Betätigungsstange.

In Fig. 1 ist schematisch eine Paniktür 1 mit daran gemäß der EN 1125 horizontal angeordneter Betätigungsstange 2 dargestellt.

Um derartige Betätigungsstangen auf ein unbefugtes Betätigen hin zu überwachen, sind die erfindungsgemäßen Vorrichtungen gemäß den Fign. 2 und 3 bzw. 4 bis 6 konzipiert.

Die in den Fign. 2 und 3 dargestellt Vorrichtung ist für Betätigungsstangen 2 konzipiert, die über einen Hebelmechanismus mit dem Schließmechanismus der Paniktür 1 verbunden sind und einen Zwischenraum zwischen der Betätigungsstange 2 und dem Türblatt der Paniktür 1 belassen.

Die in den Fign. 2 und 3 gezeigte Vorrichtung weist ein Gehäuse 3 auf, in dem - in den Figuren nicht zu erkennen - ein Sensor in Form eines Reedkontaktes und ein Signalgeber, hier ein akustischer Signalgeber - sowie eine Batterie zur Stromversorgung der genannten Elemente angeordnet sind. Das Gehäuse weist eine Anlageplatte 4 auf, unterhalb derer der Reedkontakt angeordnet ist. Ferner ist ein Schlüsselschalter 5 vorhanden, mit dem ein ausgelöster Alarm abgestellt werden kann.

Auf der Anlageplatte ist ein aus zwei L-förmigen Hebelteilen 6a, 6b gebildeter Überwachungshebel 6 lösbar festgelegt. Dies ist entweder mit einer auf das Ende 6c aufgesetzten, nicht dargestellten Kappe und an der Kappe festgelegten, das Ende 6c durchragenden und in die Anlageplatte 4 einrastenden Bruchstiften oder ohne eine Kappe nur mit Bruchstiften bewerkstelligt.

Im Bereich des Endes 6c weist der Überwachungshebel 6 einen der Anlageplatte 4 gegenüberliegenden Magneten zum Zusammenwirken mit dem Reedkontakt auf.

Mit einem freien Ende 6d hinterragt der Überwachungshebel 6 die Betätigungsstange 2 derart, daß bei Betätigung der Betätigungsstange 2 diese an dem freien Ende 6d angreift und in Richtung des Türblattes drückt. Dadurch wird schließlich das Ende 6c von der Anlageplatte 4 des Gehäuses 3 gelöst; die Bruchstifte brechen. Der Reedkontakt nimmt den Wegfall des durch den Magneten an dem Ende 6c verursachten Magnetfeldes wahr und veranlaßt den Signalgeber, ein akustisches Signal zu erzeugen.

Die beiden Hebelteile 6a, 6b des Überwachungshebels 6 sind an jeweils einem Schenkel mit Rastelementen 6e versehen, mittels derer sie in unterschiedlich weit ineinander geschobenen Stellungen verrastet werden können. So kann mit Standardteilen individuell der Abstand zwischen dem Türblatt und der Betätigungsstange 2 überbrückt werden.

Schließlich ist der Überwachungshebel 6 an dem Gehäuse 3 mit einer Fangleine 7 gesichert. So kann er bei ausgelöstem Alarm nicht abhanden kommen.

In den Figuren 4 bis 6 ist eine Abwandlung der Vorrichtung aus den Figuren 2 und 3 dargestellt, die bei solchen Betätigungsstangen 2 Verwendung findet, die über ihre gesamte Länge in einem Gehäuse verlaufen und somit keinen Zwischenraum zwischen der Betätigungsstange 2 und dem Türblatt der Paniktür 1 bieten. Die Vorrichtung ist grundsätzlich vergleichbar wie die in den Fig. 2 und 3 gezeigte aufgebaut, so daß diesbezüglich auf die obige Beschreibung verwiesen wird. In den Fign. 4 und 6 ist zudem die oben bereits erwähnte Kappe 8 dargestellt, mit der der Überwachungshebel 6 an der Anlageplatte 4 über Bruchstifte festgelegt ist.

Da das freie Ende 6d des Überwachungshebels 6 nicht wie in dem obigen Beispiel zwischen das Türblatt und die Betätigungsstange 2 ragen kann, ist bei dieser Variante zusätzlich eine Auslöseplatte 9 an der Betätigungsstange 2 befestigt, die das freie Ende 6d des Überwachungshebels überdeckt. Diese Auslöseplatte 9 greift bei einer Betätigung der Betätigungsstange 2 an dem freien Ende 6d des Überwachungshebels 6 an und bewirkt die oben beschriebene Trennung des Hebels von dem Gehäuse 3 und damit die Auslösung des Alarms.

### Bezugszeichenliste

- 1: Paniktür
- 2: Druckstange
- 3: Gehäuse
- 4: Anlageplatte
- 5: Schlüsselschalter
- 6: Überwachungshebel
- 6a: Hebelteil
- 6b: Hebelteil
- 6c: Ende
- 6d: freies Ende
- 6e: Rastelemente
- 7: Fangleine
- 8: Kappe
- 9: Auslöseplatte

## Patentansprüche

1. Vorrichtung zur Sicherung bzw. Überwachung von Betätigungsstangen (2) an Paniktüren (1) oder dergleichen mit einem ortsfest an der Paniktür (1) ober- oder unterhalb der Betätigungsstange (2) angeordneten Gehäuse (3), in welchem ein Sensor und ein Signalgeber angeordnet sind und mit einem an dem Gehäuse (3) lösbar angeordneten Überwachungshebel (6), welcher so in den Bereich der Betätigungsstange (2) hineinragt, daß er bei Betätigung der Betätigungsstange (2) von dieser und/oder von einem an dieser festgelegten Auslöseelement (9) erfaßt und von dem Gehäuse (3) gelöst wird, wobei der Sensor in dem Gehäuse (3) derart angeordnet ist, daß er ein Ablösen des Überwachungshebels (6) von dem Gehäuse (3) wahrnimmt, und wobei der Signalgeber zur Ausgabe eines Signals, wenn der Sensor ein Ablösen des Überwachungshebels (6) wahrnimmt, eingerichtet ist.

2. Vorrichtung nach Anspruch 1, **dadurch gekennzeichnet, daß** der Sensor ein Reedkontakt und der Überwachungshebel (6) einen in Betriebsstellung dem Sensor gegenüber an dem Gehäuse anliegenden magnetischen Bereich aufweist.

3. Vorrichtung nach einem der Ansprüche 1 oder 2, **dadurch gekennzeichnet, daß** der Signalgeber ein akustischer Signalgeber ist.

4. Vorrichtung nach einem der Ansprüche 1 bis 3, **dadurch gekennzeichnet, daß** an dem Gehäuse (3) ein mit dem Signalgeber verbundener Schlüsselschalter (5) zum Abstellen eines einmal ausgelösten Alarms angeordnet ist.

5. Vorrichtung nach einem der Ansprüche 1 bis 4, **dadurch gekennzeichnet, daß** das Gehäuse (3) eine Auflagefläche (4) aufweist, an der ein Ende (6c) des Überwachungshebels (6) angeordnet ist, und daß der Überwachungshebel (6) mit einer auf das Ende (6c) aufgesetzten Kappe (8) mit das Ende des Überwachungshebels (6) durchragenden und in die Auflagefläche (4) reichenden Bruchstiften an dem Gehäuse (3) festgelegt ist.

6. Vorrichtung nach einem der Ansprüche 1 bis 5, **dadurch gekennzeichnet, daß** der Überwachungshebel (6) über eine an dem Überwachungshebel (6) und dem Gehäuse (3) festgelegten Fangleine (7) mit letzterem verbunden ist.

7. Vorrichtung nach einem der Ansprüche 1 bis 6, **dadurch gekennzeichnet, daß** der Überwachungshebel (6) zweiteilig aus zwei im wesentlichen L-förmigen Hebelteilen (6a, 6b) aufgebaut ist., wobei jedes der Hebelteile (6a, 6b) an einem der Schenkel eine Vielzahl von Rastelementen (6e) zum Verbinden der beiden Hebelteile (6a, 6b) mit einstellbarer Überlappungstiefe der Schenkel aufweist.

8. Vorrichtung nach einem der Ansprüche 1 bis 7, **dadurch gekennzeichnet, daß** in dem Gehäuse (3) eine Batterie zur Energieversorgung des Sensors und des Signalgebers angeordnet ist und daß der Signalgeber zur Ausgabe eines Signals bei einen Mindestwert unterschreitender Kapazität der Batterie eingerichtet ist.

9. Vorrichtung nach einem der Ansprüche 1 bis 8, **dadurch gekennzeichnet, daß** sie ferner ein an der Betätigungstange (2) angeordnete Auslöseplatte (9), zwischen der und dem Türblatt der Paniktür (1) ein freies Ende (6d) des Überwachungshebels (6) liegt, als Auslöseelement aufweist.

## Claims

1. Device for securing or controlling operating bars (2) on emergency exit doors (1) or the like with a casing (3) fixed to the door (1) above or below the operating bar (2) and in which are located a sensor and a signal generator, and having a control lever (6) detachably located on the casing (3) and which so projects into the region of the operating bar (2) that on operating the operating bar (2) it is engaged by the latter and/or by a release member (9) fixed thereto and is released from the casing (3), the sensor being placed in the casing (3) in such a way that it detects a detachment of the control lever (6) from the casing (3) and where the signal generator is set up for outputting a signal when the sensor detects a detachment of the control lever (6).

2. Device according to claim 1, **characterized in that** the sensor has a reed contact and the control lever (6) a magnetic area engaging on the casing facing the sensor in the operating position.

3. Device according to one of the claims 1 or 2, **characterized in that** the signal generator is an acoustic signal generator.

4. Device according to one of the claims 1 to 3, **characterized in that** on the casing (3) is provided a key-operated switch (5) connected to the signal generator for switching off an alarm which has been triggered.

5. Device according to one of the claims 1 to 4, **characterized in that** the casing (3) has a bearing surface (4) on which is located one end (6c) of the control lever (6) with a cap (8) mounted on the end (6c) is fixed to the casing (3) with rupture pins projecting through the end of the control lever (6) and extending into the bearing surface (4).

6. Device according to one of the claims 1 to 5, **characterized in that** by means of a suspension line (7) fixed to the control lever (6) and casing (3), the control lever (6) is connected to the same.

7. Device according to one of the claims 1 to 6, **characterized in that** the control lever (6) is constructed in two-parts from two substantially L-shaped lever parts (6a, 6b), each of the lever parts (6a, 6b) having on one of the legs a plurality of detent elements (6e) for connecting the two lever parts (6a, 6b) with adjustable overlap depth of the legs.

8. Device according to one of the claims 1 to 7, **characterized in that** the casing (3) contains a battery for the power supply of the sensor and the signal generator and that the signal generator is set up for outputting a signal in the case of a battery capacity dropping below a minimum value.

9. Device according to one of the claims 1 to 8, **characterized in that** it has as the release member located on the operating bar (2) a release plate (9) between which and the leaf of the emergency exit door (1) is provided a free end (6d) of the control lever (6).

## Revendications

1. Dispositif de sécurité et/ou de surveillance de barres d'actionnement (2) sur des portes anti-panique (1) ou similaires comportant un boîtier (3) disposé de manière fixe sur la porte anti-panique (1) au-dessus ou au-dessous de la barre d'actionnement (2), dans lequel boîtier sont disposés un capteur et un poste transmetteur des signaux, et comportant un levier de surveillance (6) disposé de manière amovible sur le boîtier (3), lequel levier empiète sur la zone de la barre d'actionnement (2) de telle sorte qu'il est saisi lors de l'actionnement de la barre d'actionnement (2) par cette dernière et/ou par un élément déclencheur (9) fixé sur cette dernière et qu'il est séparé du boîtier (3), le capteur étant disposé dans le boîtier (3) de telle sorte qu'il détecte tout mouvement de détachement entre le levier de surveillance (6) et le boîtier (3) et le poste transmetteur des signaux servant à émettre un signal s'activant lorsque le capteur détecte tout mouvement de détachement du levier de surveillance (6).

2. Dispositif selon la revendication 1, **caractérisé en ce que** le capteur présente un contact Reed, et **en ce que** le levier de surveillance (6) présente une zone magnétique située à proximité du boîtier en face du capteur en position de fonctionnement.

3. Dispositif selon l'une quelconque des revendications 1 ou 2, **caractérisé en ce que** le poste transmetteur des signaux est un poste transmetteur des signaux acoustiques.

4. Dispositif selon l'une quelconque des revendications 1 à 3, **caractérisé en ce qu'**au niveau du boîtier (3) est disposé un interrupteur à clé amovible (5) relié au poste transmetteur des signaux servant à arrêter une alarme déclenchée une fois.

5. Dispositif selon l'une quelconque des revendications 1 à 4, **caractérisé en ce que** le boîtier (3) présente une surface d'appui (4), au niveau de laquelle est disposée une extrémité (6c) du levier de surveillance (6), et **en ce que** le levier de surveillance (6) est fixé au niveau du boîtier (3) avec un cache (8) apposé sur l'extrémité (6c) et avec des chevilles de rupture passant à travers l'extrémité du levier de surveillance (6) et s'étendant dans la surface d'appui (4).

6. Dispositif selon l'une quelconque des revendications 1 à 5, **caractérisé en ce que** le levier de surveillance (6) est relié au boîtier via une corde de suspension (7) fixée au niveau du levier de surveillance (6) et du boîtier (3).

7. Dispositif selon l'une quelconque des revendications 1 à 6, **caractérisé en ce que** le levier de surveillance (6) est réalisé en deux pièces à partir de deux pièces levier (6a, 6b) essentiellement en forme de L, chacune des pièces levier (6a, 6b) présentant au niveau d'une des branches une pluralité d'éléments d'arrêt (6e) servant à relier entre elles les deux pièces levier (6a, 6b) dont les branches ont une profondeur de chevauchement pouvant être ajustée.

8. Dispositif selon l'une quelconque des revendications 1 à 7, **caractérisé en ce qu'**une batterie servant à alimenter en énergie le capteur et le poste transmetteur des signaux est disposée dans le boîtier (3), et **en ce que** le poste transmetteur des signaux servant à émettre un signal s'active lorsque la batterie présente une capacité inférieure à une valeur minimale.

9. Dispositif selon l'une quelconque des revendications 1 à 8, **caractérisé en ce qu'**il présente en outre, en tant qu'élément déclencheur, une plaque de déclenchement (9) disposée au niveau de la barre d'actionnement (2), une extrémité libre (6d) du levier de surveillance (6) se trouvant entre celle-ci et le vantail de la porte anti-panique (1).
